# FASCICULE DE BREVET EUROPEEN

(11) **EP 1 169 240 B1**
(45) Date de publication et mention de la délivrance du brevet: **09.06.2004**
(21) Numéro de dépôt: 00915268.7
(22) Date de dépôt: 31.03.2000
(51) Int. Cl.: B65D 75/58

(54) **Enveloppe d'emballage présentant des perforations d'ouverture, méthode et appareil pour sa fabrication**
Verpackungshülle mit Perforationen zum Öffnen der Verpackungshülle, Verfahren und Vorrichtung zur Herstellung derselben
Packaging envelope with opening perforations, method and apparatus for its manufacturing

(30) Priorité: 02.04.1999 FR 9904157; 09.04.1999 FR 9904449
(43) Date de publication de la demande: 09.01.2002
(73) Titulaire: Mars, Incorporated, McLean, Virginia 22101-3883 (US)
(72) Inventeur: WASBERG, Marc, F-67110 Niederbronn les Bains (FR); ROSA, Véronique, F-67370 Truchtersheim (FR); GUIDOT, Catherine, F-67170 WINGERSHEIM (FR)
(74) Mandataire: Cabinet Hirsch
(86) Numéro de dépôt international: PCT/FR2000/000820
(87) Numéro de publication internationale: WO 2000/059801

(56) Documents cités:
- WO-A-98/45127
- DE-U- 29 505 068
- DE-U- 29 509 593
- US-A- 2 296 951
- US-A- 4 432 826

## Description

L'invention concerne les articles comportant au moins un produit emballé au moyen d'un film souple.

On connaît, par exemple du document EP-0 357 841 en figure 6, un article comprenant une confiserie emballée dans un film souple formant une enceinte renfermant le produit. Le film présente une ligne de prédécoupe. De la sorte, le film peut être aisément déchiré par le consommateur en suivant la ligne de prédécoupe pour accéder rapidement au produit. Ce type d'emballage est avantageux. On cherche toutefois à permettre un accès encore plus rapide et plus simple au produit.

On connaît également de US-A-4,432,826 un emballage hermétique contenant un produit qui peut en être retiré en tirant sur des côtés opposés pour déchirer le film constituant l'emballage suivant une ligne d'affaiblissement.

Par ailleurs, on connaît de WO 98/45127 un dispositif de diffusion de produit fluide dans lequel le produit fluide est contenu dans une réserve étanche définie par une enveloppe au moins partiellement en matière souple, de façon qu'une pression d'écrasement exercée sur la réserve provoque l'éclatement de l'enveloppe au niveau d'une zone d'affaiblissement de l'enveloppe et l'éjection du produit fluide.

Un but de l'invention est de fournir un article dans lequel le produit est convenablement protégé par son emballage avant ouverture mais offrant un accès plus rapide et plus simple au produit au moment souhaité et ce sans qu'un outil soit nécessaire.

En vue de la réalisation de ce but, on prévoit selon l'invention un article comportant au moins un produit et un film d'emballage souple formant une enceinte étanche renfermant le ou les produit(s) et une quantité de gaz, le film présentant une ligne de prédécoupe, dans lequel la quantité de gaz est choisie de sorte qu'un consommateur peut saisir l'article de façon à le comprimer pour augmenter une pression du gaz à tel point qu'une flexion sur l'article entraine une rupture instantanée du film sur une plus grande partie de la ligne de prédécoupe donnant accès au(x) produit(s).

Ainsi, l'enceinte protège le produit jusqu'à l'ouverture volontaire par le consommateur. Lorsque le consommateur veut accéder au produit, la pression puis la flexion sur l'article provoquent l'ouverture de l'emballage suivant la ligne de prédécoupe. Cette ouverture est instantanée. Elle produit en outre un bruit caractéristique attrayant du type éclatement, dû à la libération brutale du gaz. La ligne de rupture réalise des bord d'ouverture propres et nets.

L'article pourra présenter en outre au moins l'une quelconque des caractéristiques suivantes :
- l'article est agencé de sorte que la rupture a lieu uniquement sur la ligne de prédécoupe ;
- le film présentant une ligne de joint contiguë à la ligne de prédécoupe, l'article est agencé de sorte que la rupture a lieu au moins sur toute la partie de la ligne de prédécoupe située hors de la ligne de joint ;
- l'article ayant une plus grande dimension, la ligne de prédécoupe s'étend dans un plan perpendiculaire à cette dimension ;
- l'article comprend au moins deux produits, la ligne de prédécoupe s'étendant en regard d'un espace entre les deux produits ou deux des produits ;
- l'article comprend deux produits sensiblement de mêmes dimensions ;
- le film présente au moins deux couches de matériau superposées ;
- la ligne de prédécoupe s'étend principalement dans l'une des couches, par référence à une épaisseur du film ;
- la ligne de prédécoupe s'étend suivant toute l'épaisseur de l'une des couches ;
- la ligne de prédécoupe s'étend dans l'une des couches définissant une face externe de l'article, de préférence sans s'étendre dans une autre des couches définissant une face interne de l'article ;
- le film présente une couche de polypropylène dans laquelle s'étend la ligne de prédécoupe ;
- le film présente une couche de polyéthylène non traversée par la ligne de prédécoupe ;
- le ou chaque produit est un produit alimentaire, notamment une confiserie ; et
- le ou chaque produit est glacé.

L'article selon l'invention, qui permet une ouverture très rapide, est particulièrement bien adapté pour contenir un produit alimentaire à base de crème glacée dont la fonte s'accélère pendant tout le temps où il est manipulé à travers un emballage traditionnel.

On prévoit de plus selon l'invention un procédé d'emballage, dans lequel on réalise une enceinte étanche au moyen d'un film souple en enfermant dans l'enceinte au moins un produit et du gaz, le film présentant une prédécoupe, et dans lequel on enferme une quantité de gaz adaptée pour qu'un consommateur puisse saisir l'article fini de façon à le comprimer pour augmenter une pression du gaz à tel point qu'une flexion sur l'article entraîne une rupture instantanée du film sur une plus grande partie de la ligne de prédécoupe donnant accès au(x) produit(s).

Avantageusement, on conforme le film avant fermeture de l'enceinte de façon à enfermer la quantité de gaz.

On prévoit encore selon l'invention une machine d'emballage comprenant des moyens pour réaliser une enceinte étanche à partir d'un film souple et pour enfermer dans l'enceinte au moins un produit et du gaz, le film présentant une prédécoupe, la machine étant agencée pour enfermer dans l'enceinte une quantité de gaz adaptée pour qu'un consommateur puisse saisir l'article fini de façon à le comprimer pour augmenter une pression du gaz à tel point qu'une flexion sur l'article entraîne une rupture instantanée du film sur une plus grande partie de la ligne de prédécoupe donnant accès au(x) produit(s).

D'autres caractéristiques et avantages de l'invention apparaîtront encore dans la description suivante d'un mode préféré de réalisation donné à titre d'exemple non limitatif. Aux dessins annexés :
- la figure 1 est une vue en perspective d'un article selon l'invention ;
- la figure 2 est une vue locale en coupe transversale de l'article de la figure 1 montrant l'épaisseur du film au niveau de la prédécoupe ;
- les figures 3, 4 et 5 sont trois vues montrant la manipulation du produit de la figure 1 par un consommateur pour son ouverture ; et
- la figure 6 est une vue en perspective schématique montrant une machine de réalisation de l'article de la figure 1.

On a illustré à la figure 1 un article 2 selon l'invention tel que fabriqué et avant ouverture pour consommation. L'article comprend un film 4 replié et scellé sur lui-même en formant une enceinte fermée étanche, en forme générale de parallélépipède rectangle allongé. Selon une configuration connue en soi, le film est scellé sur lui-même sur deux bords longitudinaux 6 s'étendant face à face en formant un joint longitudinal 8 ou aigrette non visible sur la figure 1 mais visible sur la figure 6. Par ailleurs, deux faces opposées de l'enceinte sont scellées l'une à l'autre à chaque extrémité longitudinale de l'enceinte en formant deux joints transversaux 10.

En_ référence à la figure 2, le film 4 est un film composite comprenant ici deux couches de matériau en toute zone du film. Le film comprend une couche 12 formant une face externe 14 du film 4 et de l'article 2. Cette couche est ici une couche de polypropylène orienté, de 15 µm d'épaisseur, ayant subi un traitement « corona » sur ses deux faces. La face interne de cette couche 12 est recouverte par une laque sans solvant 16. Le film comprend une deuxième couche de matériau 18 recouvrant la laque 16 de sorte que celle-ci est interposée entre les deux couches 12 et 18. La deuxième couche 18 est ici une couche de polyéthylène basse densité, blanc dans la masse, de 40 µm d'épaisseur. Cette couche présente une face 20 formant une face interne du film et de l'article. Cette face 20 est recouverte localement d'une couche d'adhésif permettant un scellage à froid du film sur lui-même. Alternativement, on pourrait prévoir un scellage à chaud direct du film sur lui-même. Cette couche 22 est locale en ce sens qu'elle ne recouvre que les zones de la face interne 20 destinées à être scellées mutuellement. Sur la figure 2, cette couche 22 a été illustrée pour plus de clarté, mais elle n'est en fait pas présente à l'endroit de la coupe. La laque 16 assure le collage mutuel des couches 12 et 18. Les différents éléments composant le film 4 et les différentes techniques appliquées à ceux-ci sont connues en soi et ne seront pas décrites ici.

Le film 4 présente une ligne de prédécoupe ou d'affaiblissement 24. Cette ligne 24 s'étend ici dans un plan perpendiculaire à là direction longitudinale de l'article 2, à mi-distance de ses deux extrémités longitudinales 10. La ligne 24 a été illustrée en traits pointillés sur les figures 1, 3 et 6 pour plus de clarté mais elle est en fait très peu visible sur l'article 2. La ligne de prédécoupè 24 s'étend ici seulement dans l'épaisseur de la couche externe 12 et demeure à distance de la couche interne 18 qui reste intacte. La ligne de prédécoupe s'étend ici dans toute l'épaisseur de la couche externe 12, depuis la face externe 14, jusqu'à la laque 16. Comme l'illustrent les figures 1 et 6, elle s'étend sur presque toute la largeur du film 4, en s'arrêtant un peu avant chacun des bords longitudinaux 6 avant leur scellage , de façon à pénétrer légèrement dans le joint longitudinal 8 après scellage sur l'article fini. Toutefois, on pourra faire en sorte que la ligne de prédécoupe s'étende dans le joint 8 mais ne soit pas opérante dans le joint 8 pour l'ouverture de l'article. La ligne de prédécoupe 24 est réalisée par laser suivant une technique connue en soi et par exemple suivant les techniques décrites dans les documents EP-0 357 841 et EP-398 447.

L'article 2 contient en l'espèce deux produits 26 identiques entre eux. Il s'agit ici de confiseries chocolatées à base de crème glacée sous la forme de barres. Les deux barres 26 ont leur longueur parallèle à la longueur de l'article 2 et s'étendent suivant cette longueur à la suite l'une de l'autre et de part et d'autre du plan de la ligne de prédécoupe 24 qui forme ainsi un plan de symétrie pour les deux barres 26 de même que pour l'article.

L'enceinte étanche formée par le film 4 renferme les deux produits 26 ainsi qu'une certaine quantité de gaz qui est ici de l'air. De préférence, cette quantité de gaz ne sera pas si importante qu'elle donnerait une forme intégralement gonflée à l'article. Ainsi, la forme des barres 26 peut encore être partiellement devinée sous le film souple 4 qui reste partiellement en contact avec les barres.

Pour ouvrir l'article 2, le consommateur a la possibilité de le saisir à deux mains près de ses extrémités longitudinales 10 respectives, comme illustré à la figure 3, en laissant libre le tronçon médian 28 de l'article 2, comme il saisirait un bâton en vue de le fléchir voire de le rompre. La quantité de gaz dans l'enceinte est suffisante pour que la prise en main de l'article à ses tronçons d'extrémité longitudinale provoque, sous la seule pression des doigts, le gonflement du tronçon médian 28 portant la ligne de prédécoupe 24 et laissé libre. Le gonflement ne consiste pas en une extension locale du film, qui d'ailleurs n'a pas besoin d'être élastique. Il s'agit seulement de l'apparition d'une tension locale importante dans le film au niveau du tronçon médian 28. Le gonflement médian se produit du fait que le gaz chassé des extrémités 10 de l'article 2 par la compression exercée par les doigts vient remplir le tronçon médian de l'enceinte et du fait que cette saisie manuelle provoque une légère augmentation de la pression du gaz dans l'enceinte qui génère la mise en tension du film autour de la ligne de prédécoupe. En fait, le consommateur génère la compression du gaz, compression peu importante, sans le vouloir, par la seule prise en mains de l'article. De préférence, l'article sera pris en main avec le joint longitudinal 8 près des pouces, c'est-à-dire vers le corps du consommateur.

A ce stade, il suffit alors au consommateur d'amorcer une manoeuvre tendant à fléchir la barre comme s'il voulait la rompre en direction opposée à son corps. Cette manoeuvre, à peine amorcée, produit instantanément la rupture intégrale du film 4 le long de la ligne de prédécoupe 24, de sorte que le consommateur a maintenant en main deux demi-articles 2 constitués chacun par une demi-enceinte ouverte sur sa section transversale et par une barre 26 accessible et visible par cette ouverture.

La brutalité de cette ouverture est due au fait que la flexion amorcée sur l'article produit dans le film localement près de la zone 30 opposée au consommateur une augmentation des tensions tendant à éloigner les deux flans de la prédécoupe. Ces sollicitations, extrêmement localisées, fragilisent cette zone 30 et rompent le film à son endroit. La découpe ainsi amorcée se propage alors sur toute la ligne de prédécoupe 24 jusqu'au joint longitudinal 8 où elle s'interrompt. Toutefois, une traction sur les deux demi-articles 2 tendant à les éloigner l'un de l'autre permet alors très facilement de rompre la ligne de prédécoupe sur sa partie non encore rompue, y compris au niveau du joint 8 pour séparer totalement les deux demi-articles comme sur les figures 4 et 5.

La rapidité de l'ouverture dépend à la fois de la profondeur de la prédécoupe 24 et de la fragilité mécanique du film 4 dans sa partie restant à rompre avant ouverture, ici principalement la couche interne 18. Dans le présent exemple, la couche externe prédécoupée 12 est la partie du film qui assure l'essentiel de la résistance mécanique du film. La couche interne 18, relativement fragile, assure elle la majeure partie de l'étanchéité de l'enceinte à l'égard du produit glacé et du gaz. On remarquera que cette étanchéité est donc préservée jusqu'à ouverture.

Comme illustré à la figure 5, la configuration de l'article après ouverture en deux demi-articles 2 est attrayante. Elle permet de manipuler les deux barres 26 sans contact direct avec celles-ci. Les produits peuvent être facilement partagés entre deux consommateurs. Les deux demi-enceintes facilitent une consommation hygiénique des produits en réduisant les contacts avec les doigts qui tiennent les barres à travers le film. L'échappement soudain du gaz à l'ouverture de l'article 2 produit un bruit d'éclatement très caractéristique, attrayant, et reproductible de sorte qu'il peut même permettre de reconnaître l'article.

Le film 4 est agencé de façon connue en soi pour satisfaire aux critères classiques suivants :
- aptitude à la manipulation en machine ;
- compatibilité avec les aliments ;
- aptitude à l'impression ;
- coût réduit ; et
- aspect sensoriel (tactile, visuel, etc.).

Pour la fabrication de l'article, chaque couche 12 et 18 est laminée et fabriquée séparément. Les deux couches sont ensuite collées avec la laque 16. Le film 4 est alors imprimé et reçoit localement la couche adhésive 22. Enroulé sur lui-même, il forme ensuite une bobine mère, par exemple de 1 mètre de laize. La bobine mère est alors déroulée, le film est découpé, puis enroulé à nouveau en plusieurs bobines filles (laize 124 mm). La ligne de prédécoupe 24 est réalisée par laser tandis que le film est déroulé avant d'être enroulé sur les bobines filles. Cette prédécoupe a lieu perpendiculairement au sens de déroulement du film, sur la couche extérieure 12.

Chaque bobine fille est ensuite utilisée pour l'emballage des barres 26 sur une machine telle qu'illustrée à la figure 6, d'un type général « Form fill and seal » (formage, remplissage, scellage) bien connu en soi. Le film 4 défile de gauche à droite en prenant une forme de goulotte en « U » sous l'action d'un conformateur 32 qui pour plus de clarté a été représenté à distance du film avec lequel il est normalement en contact. Le conformateur 32 est ici externe, le film s'appliquant contre une face interne du conformateur pour donner à l'enceinte son profil caractéristique. Les barres 26 tombent dans le film 4 non encore conformé, en amont du conformateur 32. Des galets scelleurs 31 scellent le film sur lui-même le long de ses bords longitudinaux 6. Le conformateur 32 donne de façon connue en soi une forme volumineuse au profil de l'enceinte, après que les deux barres 26 ont été introduites dans l'enceinte. Des roues 34 portant des outils de scellage et de coupe et s'étendant de part et d'autre du film viennent sceller et couper le tube formé par le film 4 au niveau des extrémités transversales 10 pour les sceller et séparer les articles 2 achevés les uns des autres. Un organe de repérage 35, connu en soi, disposé en amont des galets 31, assure la lecture de repères 36 sur le film pour garantir que la coupe par les roues 34 à lieu au bon endroit. La quantité de gaz emprisonnée dans l'enceinte à cette occasion dépend notamment de la forme du conformateur 32 et des conditions de l'introduction des barres 26 (hauteur de chute, etc.). On notera qu'il est connu en soi d'emprisonner volontairement une certaine quantité de gaz dans un emballage étanche.

Bien entendu, on pourra apporter de nombreuses modifications à l'invention sans sortir du cadre de celle-ci.

Ainsi, le produit emballé pourra être un produit alimentaire quelconque, éventuellement non glacé, qu'il soit sucré ou salé et destiné à l'alimentation humaine ou animale (notamment pour les animaux domestiques). Le produit pourra être un objet non alimentaire tel qu'un jouet, un vêtement, un ustensile, etc. Le produit pourra être consommable (notamment jetable après un nombre réduit d'usages) ou pas.

L'article pourra comprendre un unique produit. Celui-ci pourra avoir une résistance mécanique suffisante pour résister aux sollicitations exercées sur l'emballage lors de l'ouverture. Au contraire, on pourra prévoir que le produit unique se rompt lors de l'ouverture, par exemple si le produit est une barre chocolatée.

L'article pourra comprendre plus de deux produits, par exemple trois ou quatre. On pourra alors prévoir au moins deux lignes de prédécoupe 24 occupant des positions différentes par rapport aux produits pour permettre au consommateur d'ouvrir l'article à son choix plus près de l'un des produits (au centre, près d'une extrémité, etc.).

On pourra modifier la position de la ligne de prédécoupe 24 pour la disposer en position décentrée, près d'une extrémité, etc. On pourra modifier son orientation. Ainsi, son plan pourra être oblique, voire longitudinal. La ligne de prédécoupe pourra être non plane, c'est-à-dire gauche.

On pourra ménager la ligne de prédécoupe dans une partie seulement de l'épaisseur de la couche 12 de sorte que cette couche n'est pas prédécoupée sur une fraction de son épaisseur.

La ligne de prédécoupe pourra être réalisée pour s'étendre à partir de la face interne du film afin d'être totalement invisible depuis l'extérieur de l'article.

Le film pourra comprendre une seule couche d'un type classique convenablement choisie. Au contraire, il pourra comprendre trois couches ou plus superposées.

La ligne de prédécoupe pourra être interrompue avant d'arriver au joint longitudinal 8, voire être en plusieurs tronçons discontinus, la tendance naturelle du film à la découpe sous l'effet de son orientation pouvant alors éventuellement prendre le relais aux extrémités du ou des tronçons prédécoupés, lors de l'ouverture.

La quantité de gaz appropriée enfermée dans l'enceinte pourra y être introduite par une buse d'injection.

L'enceinte pourra avoir des formes variées, par exemple cubique, plate (du genre sachet), etc.

Il n'est pas nécessaire que l'étanchéité de l'enceinte avant ouverture soit absolue à l'égard du gaz. Il suffit que cette étanchéité permette une mise sous tension du film par compression locale en vue de l'ouverture par éclatement.

## Revendications

1. Article (2) comportant au moins un produit (26) et un film d'emballage souple (4) formant une enceinte étanche renfermant le ou les produit(s) et une quantité de gaz, le film présentant une ligne de prédécoupe (24), **caractérisé en ce que** la quantité de gaz est choisie de sorte qu'un consommateur peut saisir l'article (2) de façon à le comprimer pour augmenter une pression du gaz à tel point qu'une flexion sur l'article (2) entraîne une rupture instantanée du film (4) sur une plus grande partie de la ligne de prédécoupe (24) donnant accès au(x) produit(s).

2. Article selon la revendication 1, **caractérisé en ce qu'**il est agencé de sorte que la rupture a lieu uniquement sur la ligne de prédécoupe (24).

3. Article selon la revendication 1 ou 2, **caractérisé en ce que**, le film (4) présentant une ligne de joint (8) contiguë à la ligne de prédécoupe (24), l'article est agencé de sorte que la rupture a lieu sur au moins toute la partie de la ligne de prédécoupe située hors de la ligne de joint.

4. Article selon l'une quelconque des revendications 1 à 3, **caractérisé en ce que** l'article (2) ayant une plus grande dimension, la ligne de prédécoupe (24) s'étend dans un plan perpendiculaire à cette dimension.

5. Article selon l'une quelconque des revendications 1 à 4, **caractérisé en ce qu'**il comprend au moins deux produits (26), la ligne de prédécoupe (24) s'étendant en regard d'un espace entre les deux produits ou deux des produits.

6. Article selon l'une quelconque des revendications 1 à 5, **caractérisé en ce qu'**il comprend deux produits (26) sensiblement de mêmes dimensions.

7. Article selon l'une quelconque des revendications 1 à 6, **caractérisé en ce que** le film (4) présente au moins deux couches (12, 18) de matériau superposées.

8. Article selon la revendication 7, **caractérisé en ce que** la ligne de prédécoupe (24) s'étend principalement dans l'une (12) des couches, par référence à une épaisseur du film (4).

9. Article selon la revendication 7 ou 8, **caractérisé en ce que** la ligne de prédécoupe (24) s'étend suivant toute l'épaisseur de l'une (12) des couches.

10. Article selon l'une quelconque des revendications 7 à 9, **caractérisé en ce que** la ligne de prédécoupe (24) s'étend dans l'une des couches (12) définissant une face externe (14) de l'article (2), de préférence sans s'étendre dans une autre (18) des couches définissant une face interne (20) de l'article.

11. Article selon l'une quelconque des revendications 1 à 10, **caractérisé en ce que** le film (4) présente une couche de polypropylène (12) dans laquelle s'étend la ligne de prédécoupe (24).

12. Article selon l'une quelconque des revendications 1 à 11, **caractérisé en ce que** le film présente une couche de polyéthylène (18) non traversée par la ligne de prédécoupe (24).

13. Article selon l'une quelconque des revendications 1 à 12, **caractérisé en ce que** le ou chaque produit (26) est un produit alimentaire, notamment une confiserie.

14. Article selon l'une quelconque des revendications 1 à 13, **caractérisé en ce que** le ou chaque produit (26) est glacé.

15. Article selon l'une quelconque des revendications 1 à 14, **caractérisé en ce que** le ou chaque produit (26) est solide.

16. Procédé d'emballage, dans lequel on réalise une enceinte étanche au moyen d'un film souple (4) en enfermant dans l'enceinte au moins un produit (26) et du gaz, le film présentant une prédécoupe (24), **caractérisé en ce qu'**on enferme dans l'enceinte une quantité de gaz adaptée pour qu'un consommateur puisse saisir l'article fini (2) de façon à le comprimer pour augmenter une pression du gaz à tel point qu'une flexion sur l'article entraîne une rupture instantanée du film (4) sur une plus grande partie de la ligne de prédécoupe (24) donnant accès au(x) produit(s).

17. Procédé selon la revendication 16, **caractérisé en ce qu'**on conforme le film (4) avant fermeture de l'enceinte de façon à enfermer la quantité de gaz.

18. Machine d'emballage comprenant des moyens pour réaliser une enceinte étanche à partir d'un film souple (4) et pour enfermer dans l'enceinte au moins un produit (26) et du gaz, le film (4) présentant une prédécoupe, **caractérisée en ce que** la machine est agencée pour enfermer dans l'enceinte une quantité de gaz adaptée pour qu'un consommateur puisse saisir l'article fini (2) de façon à le comprimer pour augmenter une pression du gaz à tel point qu'une flexion sur l'article entraîne une rupture instantanée du film (4) sur une plus grande partie de la ligne de prédécoupe (24) donnant accès au(x) produit(s).

## Patentansprüche

1. Gegenstand (2) mit zumindest einem Produkt (26) und einer weichen Verpackungsfolie (4), die eine dichte Umhüllung bildet, die das Produkt oder die Produkte sowie eine Gasmenge umschließt, wobei die Folie eine vorgeschnittene Linie (24) aufweist, **dadurch gekennzeichnet, daß** die Gasmenge so gewählt ist, daß ein Verbraucher den Gegenstand (2) in der Weise erfassen kann, daß er ihn zusammendrücken kann, um einen Druck des Gases bis zu einem Punkt zu vergrößern, an dem eine Durchbiegung an dem Gegenstand (2) ein plötzliches Reißen der Folie (4) auf einem größeren Teil der vorgeschnittenen Linie (24) nach sich zieht und einen Zugang zu dem Produkt oder den Produkten schafft.

2. Gegenstand nach Anspruch 1, **dadurch gekennzeichnet, daß** er so ausgebildet ist, daß das Reißen ausschließlich auf der vorgeschnittenen Linie (24) erfolgt.

3. Gegenstand nach Anspruch 1 oder 2, **dadurch gekennzeichnet, daß** die Folie (4) eine Verbindungslinie (8) unmittelbar benachbart zu der vorgeschnittenen Linie (24) aufweist, wobei der Gegenstand so ausgebildet ist, daß das Reißen zumindest auf dem gesamten Teil der vorgeschnittenen Linie erfolgt, der sich außerhalb der Verbindungslinie befindet.

4. Gegenstand nach einem der Ansprüche 1 bis 3, **dadurch gekennzeichnet, daß** der Gegenstand (2) eine größere Abmessung aufweist, wobei sich die vorgeschnittene Linie (24) in einer Ebene erstreckt, die senkrecht zu dieser Abmessung ist.

5. Gegenstand nach einem der Ansprüche 1 bis 4, **dadurch gekennzeichnet, daß** er zumindest zwei Produkte (26) umfaßt, wobei die vorgeschnittene Linie (24) sich gegenüber einem Zwischenraum zwischen den beiden Produkten oder zwei der Produkte erstreckt.

6. Gegenstand nach einem der Ansprüche 1 bis 5, **dadurch gekennzeichnet, daß** er zwei Produkte (26) mit im wesentlichen den gleichen Abmessungen aufweist.

7. Gegenstand nach einem der Ansprüche 1 bis 6, **dadurch gekennzeichnet, daß** die Folie (4) zumindest zwei Schichten (12, 18) von übereinander angeordneten Materialien aufweist.

8. Gegenstand nach Anspruch 7, **dadurch gekennzeichnet, daß** sich die vorgeschnittene Linie (24) hauptsächlich in einer (12) der Schichten erstreckt, in Bezug auf eine Dicke der Folie (4).

9. Gegenstand nach Anspruch 7 oder 8, **dadurch gekennzeichnet, daß** die vorgeschnittene Linie (24) sich durch die gesamte Dicke von einer (12) der Schichten erstreckt.

10. Gegenstand nach einem der Ansprüche 7 bis 9, **dadurch gekennzeichnet, daß** sich die vorgeschnittene Linie (24) in einer der Schichten (12) erstreckt, die eine äußere Oberfläche (14) des Gegenstands (2) bildet, vorzugsweise ohne sich in die andere (18) der Schichten zu erstrecken, die eine innere Oberfläche (20) des Gegenstands bildet.

11. Gegenstand nach einem der Ansprüche 1 bis 10, **dadurch gekennzeichnet, daß** die Folie eine Schicht aus Polypropylen (12) aufweist, in der sich die vorgeschnittene Linie (24) erstreckt.

12. Gegenstand nach einem der Ansprüche 1 bis 11, **dadurch gekennzeichnet, daß** die Folie eine Schicht aus Polyethylen (18) aufweist, die nicht von der vorgeschnittenen Linie (24) durchdrungen ist.

13. Gegenstand nach einem der Ansprüche 1 bis 12, **dadurch gekennzeichnet, daß** das oder jedes Produkt (26) ein Nahrungsmittelprodukt ist, insbesondere eine Süßigkeit.

14. Gegenstand nach einem der Ansprüche 1 bis 13, **dadurch gekennzeichnet, daß** das oder jedes Produkt (26) gefroren ist.

15. Gegenstand nach einem der Ansprüche 1 bis 14, **dadurch gekennzeichnet, daß** das oder jedes Produkt (26) fest ist.

16. Verfahren zum Verpacken, mit dem eine dichte Umhüllung mit Hilfe einer weichen Folie (4) realisiert wird, indem in der Umhüllung zumindest ein Produkt (26) und Gas eingeschlossen wird, wobei die Folie einen Vorschnitt (24) aufweist, **dadurch gekennzeichnet, daß** in der Umhüllung eine Gasmenge eingeschlossen wird, die dazu bestimmt ist, daß ein Verbraucher den fertigen Gegenstand (2) so erfassen kann, daß er ihn zusammendrücken kann, um einen Druck des Gases bis zu einem solchen Punkt zu erhöhen, daß eine Durchbiegung an dem Gegenstand ein schlagartiges Reißen der Folie (4) auf einem größeren Teil der vorgeschnittenen Linie (24) nach sich zieht und einen Zugang zu dem Produkt oder den Produkten schafft.

17. Verfahren nach Anspruch 16, **dadurch gekennzeichnet, daß** die Folie (4) vor dem Schließen der Umhüllung so angepaßt wird, daß die Gasmenge eingeschlossen wird.

18. Vorrichtung zum Verpacken, mit Mitteln zum Realisieren einer dichten Umhüllung ausgehend von einer weichen Folie (4), und um in der Umhüllung zumindest ein Produkt (26) und Gas einzuschließen, wobei die Folie (4) einen Vorschnitt aufweist, **dadurch gekennzeichnet, daß** die Vorrichtung so eingerichtet ist, daß sie in der Umhüllung eine Gasmenge einschließt, die dazu bestimmt ist, daß ein V erbraucher den fertigen Gegenstand (2) auf eine solche Weise erfassen kann, daß er ihn zusammendrücken kann, um einen Druck des Gases bis zu einem solchen Punkt zu erhöhen, daß eine Durchbiegung an dem Gegenstand ein schlagartiges Reißen des Films (4) auf einem größeren Teil der vorgeschnittenen Linie (24) nach sich zieht und einen Zugang zu dem Produkt oder den Produkten schafft.

## Claims

1. An item (2) comprising at least one product (26) and a flexible packaging film (4) forming a sealed enclosure containing the product or products and an amount of gas, the film having a precut line (24), **characterized in that** the amount of gas is chosen so that a consumer can grasp the item (2) in such a way as to compress it so as to increase the pressure of the gas to such a point that bending the item (2) causes the film (4) to rupture instantaneously along the most part of the precut line (24), giving access to the product(s)..

2. The item as claimed in claim 1, **characterized in that** it is arranged in such a way that rupture occurs only along the precut line (24).

3. The item as claimed in claim 1 or 2, **characterized in that**, with the film (4) having a joining line (8) contiguous with the precut line (24), the item is arranged in such a way that rupture occurs along at least the entire part of the precut line that lies away from the joining line.

4. The item as claimed in any of claims 1 to 3, **characterized in that** with the item (2) having one longer dimension, the precut line (24) extends in a plane perpendicular to this dimension.

5. The item as claimed in any of claims 1 to 4, **characterized in that** it contains at least two products (26), the precut line (24) extending opposite a space between the two products or two of the products.

6. The item as claimed in any of claims 1 to 5, **characterized in that** it contains two products (26) of substantially the same dimensions.

7. The item as claimed in any of claims 1 to 6, **characterized in that** the film (4) has at least two superposed layers (12, 18) of material.

8. The item as claimed in claim 7, **characterized in that** precut line (24) extends mainly in one (12) of the layers, with reference to a thickness of the film (4).

9. The item as claimed in claim 7 or 8, **characterized in that** the precut line (24) extends through the entire thickness of one (12) of the layers.

10. The item as claimed in any of claims 7 to 9, **characterized in that** the precut line (24) extends in one of the layers (12) defining an outer face (14) of the item (2), preferably without extending into another (18) of the layers defining an inner face (20) of the item.

11. The item as claimed in any of claims 1 to 10, **characterized in that** the film (4) has a layer of polypropylene (12) in which the precut line (24) extends.

12. The item as claimed in any of claims 1 to 11, **characterized in that** the film has a layer of polyethylene (18) through which the precut line (24) does not pass.

13. The item as claimed in any of claims 1 to 12, **characterized in that** the or each product (26) is a food product, particularly a confectionery product.

14. The item as claimed in any of claims 1 to 13, **characterized in that** the or each product (26) is frozen.

15. The item as claimed in any of claims 1 to 14, **characterized in that** the or each product (26) is solid.

16. A packaging method in which a sealed enclosure is produced using a flexible film (4), enclosing inside the enclosure at least one product (26) and some gas, the film having a precut (24), **characterized in that** enclosed in the enclosure is an amount of gas designed so that a consumer can grasp the finished item (2) in such a way as to compress it so as to increase the pressure of the gas to such a point that bending the item causes the film (4) to rupture instantaneously along the most part of the precut line (24), giving access to the product(s).

17. The method as claimed in claim 16, **characterized in that** the film (4) is shaped before the enclosure is closed, so as to enclose the amount of gas.

18. A packaging machine comprising means for producing a sealed enclosure from a flexible film (4) and for enclosing inside the enclosure at least one product (26) and some gas, the film (4) having a precut, **characterized in that** the machine is arranged to enclose in the enclosure an amount of gas designed so that a consumer can grasp the finished item (2) in such a way as to compress it so as to increase the pressure of the gas to such a point that bending the item causes the film (4) to rupture instantaneously along the most part of the precut line (24), giving access to the product(s).
